# EUROPÄISCHE PATENTSCHRIFT

(11) **EP 0 322 594 B1**
(45) Veröffentlichungstag und Bekanntmachung des Hinweises auf die Patenterteilung: **25.04.1990**
(21) Anmeldenummer: 88120116.4
(22) Anmeldetag: 02.12.1988
(51) Int. Cl.: F04B 43/08

(54) **Schlauchpumpe**
Hose pump
Pompe avec organe tubulaire

(30) Priorität: 05.12.1987 DE 3741262
(43) Veröffentlichungstag der Anmeldung: 05.07.1989
(73) Patentinhaber: SUTTNER GMBH & CO. KG, D-33689 Bielefeld (DE)
(72) Erfinder: Suttner, Wolfgang, D-4800 Bielefeld 11 (DE); Olbrisch, Walter, D-4800 Bielefeld 18 (DE)
(74) Vertreter: von Rohr, Hans Wilhelm, Dipl.-Phys.

(56) Entgegenhaltungen:
- DE-A- 2 430 450
- GB-A- 2 020 735
- US-A- 3 171 360
- PATENT ABSTRACTS OF JAPAN, Band 9, Nr. 172 (M-397)[1895], 17. Juli 1985; & JP-A-60 43 188 (HITACHI SEISAKUSHO K.K.) 07-03-1985

## Beschreibung

Die Erfindung betrifft eine Schlauchpumpe nach dem Oberbegriff von Anspruch 1.

Schlauchpumpen werden für Dosiereinrichtungen in Wasseraufbereitungsanlagen, als Laborpumpen zur Förderung kleiner Mengen eines zu pumpenden Mediums, aber auch für Dosierzwecke im medizinischen Bereich genutzt. Teilweise werden die Schlauchpumpen auch quasi-kontinuierlich betrieben, also als reine Förderpumpen eingesetzt. Das zu pumpende Medium ist zumeist eine Flüssigkeit, beispielsweise in einer Wasseraufbreitungsanlage mit Chemikalien versetztes Wasser, eine Chemikalienlösung usw.

Eine bekannte Schlauchpumpe (LUEGER "LEXIKON DER TECHNIK", Band 7, "LEXIKON DER ENERGIETECHNIK UND KRAFTMASCHI-NEN", DVA, Stuttgart, 1965, Seite 264) weist einen Pumpenkörper mit einem kreisförmigen Innenraum auf, dessen Innenwandung eine Widerlagerwand für einen Schlauch darstellt. Der Schlauch ist von einem Eingang in einer kreisbogenförmigen Schleife zu einem Ausgang des Pumpenkörpers geführt. Mittig im Pumpenkörper befindet sich die Abtriebswelle eines Drehantriebs, zumeist eines Elektromotors, auf der eine rotierende Scheibe sitzt. Auf dieser Scheibe sitzen planetenartig umlaufende Rollen, die durch Federkraft gegen den an der Widerlagerwand herumgeführten Schlauch aus elastischem Material angedrückt sind und diesen in regelmäßigen Abständen so zusammendrücken, daß das zwischen zwei Rollen befindliche Schlauchvolumen von der Saugseite abgetrennt und zur Druckseite gefördert wird. Man kennt diese Schlauchpumpen mit zwei, drei oder gar vier umlaufenden Rollen. Bei einer weiteren Bauart einer Schlauchpumpe (LUEGER aaO) wird die Pumpwirkung durch einen exzentrisch gelagerten Rollkolben erzielt, der sich im Innenraum des Pumpenkörpers abwälzt und dabei einen Ring aus elastischem Material gegen die Widerlagerwand drückt. Auch hier ist der Antrieb notwendigerweise ein Drehantrieb, zumeist also ein Elektromotor.

Die Förderleistung der bekannten Schlauchpumpen muß, insbesondere dann, wenn sie in Dosiereinrichtungen eingesetzt werden, einstellbar sein. Das erfordert eine Einstellbarkeit der Drehzahl des antreibenden Elektromotors. Das wiederum erfordert eine relativ teure Steuerelektronik. Insgesamt sind die bekannten Schlauchpumpen einerseits wegen der Notwendigkeit eines Elektromotors als Antrieb, andererseits wegen der Notwendigkeit einer elektronischen Drehzahlsteuerung relativ teuer.

Im übrigen ist auch schon eine für Dosierzwecke steuerungstechnisch zweckmäßigere Schlauchpumpe bekannt (US-A 3 171 360), bei der der Schlauch im wesentlichen ortsfest zwischen einer Widerlagerwand und einer Quetschplatte liegt und der antrieb als Betätigungsmagnet ausgeführt ist und eine lineare Antriebsbewegung erzeugt. Durch die spezielle Form der Widerlagerwand und der Quetschplatte ist eine Strömungsrichtung im Schlauch vorgegeben. Der Anordnung des Schlauches in dieser Schlauchpumpe entsprechend ist die Konstruktion relativ groß und aufwendig, außerdem ist die Fördermenge hier nicht sehr gut dosierbar. Eine ähnliche Pumpe zeigt auch die DE-A 2 430 450. Eine höhere Dosiergenauigkeit erfordert eine Mehrzahl von linear arbeitenden Antrieben, was sehr kostenaufwendig ist (GB-A 2 020 735 und Patent Abstracts of Japan, Band 9, Nr. 172 (M-397) (1895), 17. Juli 1985 betreffend JP-A P 6 043 188).

Der Erfindung liegt nun die Aufgabe zugrunde, die zuvor erläuterte Pumpe mit ortsfest liegendem Schlauch konstruktiv so zu vereinfachen, daß sie, vergleichbar hohe Dosiergenauigkeit vorausgesetzt, erheblich preisgünstiger ist als die bisher bekannten Schlauchpumpen.

Die zuvor aufgezeigte Aufgabe wird bei einer Schlauchpumpe nach dem Oberbegriff von Anspruch 1 durch die Merkmale des kennzeichnenden Teils von Anspruch 1 gelöst. Wesentlich für die Lehre der Erfindung ist die Erkenntnis, daß eine einfache Abknickung des Schlauchs um etwa 180_{°} zu einer unter normalen Druckverhältnissen zuverlässigen Abquetschung und damit Blockierung des Schlauches führt. Ferner ist bedeutsam die Erkenntnis, daß eine solche durch Abknickung erzielte Abquetschung bei ansteigendem Flüssigkeitsdruck im Schlauch überwunden werden kann, daß also eine solche Abquetschung eine Ventilfunktion hat. Dieser Effekt ist natürlich als solcher seit langem bekannt, er wird aber nun hier bei einer Schlauchpumpe gezielt genutzt, um die bisher erforderlichen umlaufenden Quetschelemente zu eliminieren. Der erfindungsgemäß vorgesehenen Abknickung des Schlauches, die quasi die Funktion des ersten Quetschelementes hat, wird ein ortsfestes zweites Quetschelement vorgeordnet, das so schließt, daß es den zum Aufbau des erforderlichen Flüssigkeitsdrucks im Bereich zwischen Widerlagerwand und Quetschplatte erforderlichen Abschluß des Schlauchs garantiert. Die Förderung der Flüssigkeit durch den Schlauch am ersten Quetschelement vorbei ist möglich, da durch die Druckerhöhung im Bereich zwischen Widerlagerwand und Quetschplatte der Schlauch an der Abknickung etwas aufgebläht wird und einen Flüssigkeitsdurchlaß freigibt. Da bei Erreichen der zweiten Pumpstellen der Druck im Schlauch zwischen Widerlagerwand und Quetschplatte sofort nachläßt, schließt sich das durch die Abknickung am ersten Quetschelement gebildete Ventil sofort wieder. Bei erneutem Abheben der Quetschplatte von der Widerlagerwand und Rückkehr in die erste Pumpstellung wird der Schlauch entlastet und weitet sich nach Offnen des zweiten Quetschelements unter seiner Eigenspannung und/oder unter dem Druck der Flüssigkeit am Eintritt des Schlauches auf und füllt sich mit Flüssigkeit. Danach kann dann der Pumpzyklus erneut ablaufen.

Insgesamt ist die erfindungsgemäße Schlaupumpe weitaus preiswerter als bekannte Schlauchpumpen herzustellen, wobei die Dosiergenauigkeit aber vergleichbar hoch oder gar höher ist und in der Größenordnung der Dosiergenauigkeit von Schlauchpumpen mit mehreren linearen Antrieben liegt.

Besonders bevorzugte Ausgestaltungen und Weiterbildungen der Erfindung sind in den dem Anspruch 1 nachgeordneten Ansprüchen 2 bis 6 erläutert. Hinsichtlich der Ansprüche 7 und 8 ist darauf hinzuweisen, daß ein Antrieb mit einer linearen Antriebsbewegung sehr viel kostengünstiger ist als ein Drehantrieb, insbesondere dann, wenn der Antrieb als Betätigungsmagnet ausgeführt ist. Durch Einstellung der Antriebsfrequenz, bei Verwendung eines Betätigungsmagneten also der Spielfrequenz des Betätigungsmagneten, läßt sich die Förderleistung der erfindungsgemäßen Schlauchpumpe sehr einfach steuern. Bei Verwendung eines Wechselstrom-Schwingmagneten kann beispielsweise mit der Netzfrequenz als Spielfrequenz gearbeitet werden, so daß dann die erfindungsgemäße Schlauchpumpe als quasi-kontinuierliche Förderpumpe eingesetzt werden kann. Andererseits läßt sich die Förderleistung der erfindungsgemäßen Schlauchpumpe sehr genau auch auf niedrige Werte einstellen, so daß sie als sehr exakt arbeitende Dosierpumpe einsetzbar ist.

Konstruktiv besonders vorteilhafte Ausgestaltungen der erfindungsgemäßen Schlauchpumpe sind im übrigen noch in den Ansprüchen 9 und 10 beschrieben.

Weitere Besonderheiten und Vorteile der erfindungsgemäßen Schlauchpumpe werden nachfolgend anhand der Erläuterung eines bevorzugten Ausführungsbeispiels anhand der Zeichnung näher beschrieben. In der Zeichnung zeigt
Fig. 1 in einer Seitenansicht eine erfindungsgemäße Schlauchpumpe in der ersten Pumpstellung I,
Fig. 2 die Schlauchpumpe aus Fig. 1 in der zweiten Pumpstellung II und
Fig. 3 die Schlauchpumpe aus Fig. 1 in einer Rückansicht.

Das in den Figuren der Zeichnung dargestellte Ausführungsbeispiel einer erfindungsgemäßen Schlauchpumpe ist insbesondere für Dosiereinrichtungen in Wasseraufbereitungsanlagen bestimmt und geeignet. In anders dimensionierter und ggf. auch etwas modifizierter Gestaltung könnte eine solche Schlauchpumpe auch für medizinische Anwendungen beispielsweise als Infusionsdosierpumpe eingesetzt werden, bei entsprechend hoher Antriebsfrequenz könnte diese Schlauchpumpe auch als Quasi-Dauerpumpe mit beachtlicher Förderleistung eingesetzt werden.

Die dargestellte Schlauchpumpe weist zunächst einen Pumpenkörper 1 und einen geschlossen durch den Pumpenkörper 1 geführten Schlauch 2 auf. Der Schlauch 2 liegt an einer Widerlagerwand 3 des Pumpenkörpers 1 an und führt das zu pumpende Medium in einem geschlossenen Durchlauf, insbesondere wird es sich bei diesem Medium um eine Flüssigkeit, beispielsweise mit Chemikalien versetztes Wasser handeln. An mindestens zwei Stellen sind den Schlauch 2 abquetschende Quetschelemente 4, 5 vorgesehen. Die Quetschelemente 4, 5 werden von einem Antrieb 6 angetrieben bzw. bewegt. Durch Öffnen und Schließen der Quetschelemente 4, 5 in einer bestimmten Reihenfolge ist ein bestimmtes Volumen des zu pumpenden Mediums, insbesondere also der Flüssigkeit, durch den Schlauch, also vom Eintritt 7 zum Austritt 8 förderbar.

Wesentlich für die Erfindung ist nun, daß anders als im Stand der Technik, bei dem die Quetschelemente über den Schlauch bewegt wurden und dadurch die Förderwirkung erreicht wurde, der Schlauch 2 im wesentlichen ortsfest zwischen der Widerlagerwand 3 und einer Quetschplatte 9 liegt und um ein als erstes Quetschelement 4 dienendes Ende der Quetschplatte 9 mit einer Abknickung von ca. 180_{°} scharf herumgebogen und dadurch abgequetscht ist. Die erste Abquetschstelle wird also durch diese Abknickung am Ende der Quetschplatte 9 realisiert. Am anderen Ende der Quetschplatte 9 ist das zweite Quetschelement 5 der Widerlagerwand 3 gegenüber angeordnet.

Die Quetschplatte 9 und das daran angeordnete zweite Quetschelement 5 sind durch den Antrieb 6 zwischen einer ersten Pumpstellung I, dargestellt in Fig. 1, mit größerem Abstand von der Widerlagerwand 3 und einer zweiten Pumpstellung 11, dargestellt in Fig. 2, mit kleinem Abstand von der Widerlagerwand 3 hin und her bewegbar. Diese hin und her gehende Bewegung, im Gegensatz zu der im Stand der Technik verwirklichten Rotationsbewegung der Quetschelemente, wird im folgenden als Pumpbewegung bezeichnet.

In der ersten Pumpstellung I ist der Schlauch 2 im wesentlichen entspannt, hat also im Bereich zwischen Widerlagerwand 3 und Quetschplatte 9 sein normales Volumen. Das zweite Quetschelement 5 quetscht den Schlauch 2 in der Pumpstellung I nicht ab, so daß Flüssigkeit vom Eintritt 7 in den Bereich zwischen Widerlagerwand 3 und Quetschplatte 9 eintreten kann. Auf dem Weg von der ersten Pumpstellung in die zweite Pumpstellung 11 quetscht zunächst das zweite Quetschelement 5 den Schlauch 2 ab, so daß im Bereich zwischen Widerlagerwand 3 und Quetschplatte 9 im Schlauch 2 befindliche Flüssigkeit nicht zurück zum Eintritt 7 strömen kann. Danach, also im weiteren Verlauf der Bewegung in Richtung der zweiten Pumpstellung II quetscht dann die Quetschplatte 9 den Schlauch 2 gegen die Widerlagerwand 3. Da das vom Ende der Quetschplatte 9 gebildete erste Quetschelement 4 von dieser Bewegung unbeeinflußt bleibt und die Quetschwirkung an dieser Stelle ja nur durch die einfache Abknickung des Schlauchs 2 realisiert ist, reicht der im Schlauch 2 zwischen Widerlagerwand 3 und Quetschplatte 9 erzeugte Flüssigkeitsdruck aus, den Schlauch 2 an der Abknickung ein wenig zu öffnen und die Flüssigkeit hier hindurchzudrücken. Die Flüssigkeit tritt also aus dem Bereich des Schlauches 2 zwischen Widerlagerwand 3 und Quetschplatte 9 bis zum Erreichen der Pumpstellung II vollständig in den Bereich des Schlauches 2 jenseits des ersten Quetschelements 4 aus. Da bei Erreichen der zweiten Pumpstellung II der Druck im Schlauch 2 zwischen Widerlagerwand 3 und Quetschplatte 9 nachläßt, schließt die Abknickung den Schlauch 2 am ersten Quetschelement 4 sofort wieder, so daß ein Rückströmen von Flüssigkeit aus geschlossen ist. Kehrt nun die Quetschplatte 9 wieder in die erste Pumpstellung I zurück, so wird der Schlauch 2 zwischen Widerlagerwand 3 und Quetschplatte 9 entlastet und bläht sich unter seiner Eigenspannung und/oder aufgrund des Flüssigkeitsdrucks am Eintritt 7 sofort nach Öffnen des zweiten Quetschelements 5 wieder auf und füllt sich zwischen Widerlagerwand 3 und Quetschplatte 9 mit Flüssigkeit.

Das zuvor geschilderte Pumpspiel wiederholt sich mit der Antriebsfrequenz des Antriebs 6 und führt so zu der gewünschten Pumpwirkung.

Wesentlich bei der zuvor erläuterten Konstruktion ist die besondere Einfachheit des Aufbaus und die damit verbundene Möglichkeit, auf einen Elektromotor als Antrieb 6 zu verzichten, da mit der hier gewählten Konstruktion eine Drehbewegung der Quetschelemente 4, 5 nicht mehr erforderlich ist.

Die Fig. 1 und 2 lassen im Vergleich deutlich erkennen, wie sich zwischen den Pumpstellungen I und II ein Flüssigkeitswulst durch den Schlauch 2 bewegt. Dabei ist zu erkennen, daß im hier dargestellten Ausführungsbeispiel dem ersten Quetschelement 4 ein drittes Quetschelement 10 nachgeordnet ist und das dritte Quetschelement 10, im Zusammenwirken mit einem Widerlager 11, in der ersten Pumpstellung I den Schlauch 2 abquetscht und in der zweiten Pumpstellung 11 den Schlauch 2 nicht abquetscht. Dieses dritte Quetschelement 10 in Verbindung mit dem Widerlager 11 dient der zusätzlichen Sicherheit. Die Quetschelemente 5 und 10 sind im hier dargestellten Ausführungsbeispiel im übrigen als einfache Quetschkanten beispielsweise an einem entsprechend gebogenen Metallstreifen ausgeführt, das Widerlager 11 ist eine Platte, ebenfalls als stabiler Metallstreifen ausgeführt. Andere Ausführungsformen sind natürlich denkbar. In jedem Fall ist darauf zu achten, daß der Schlauch 2 durch das Abquetschen auch bei Dauerbetrieb nicht beschädigt wird.

Grundsätzlich kann die Pumpbewegung von Quetschplatte und zweitem Quetschelement (sowie drittem Quetschelement im hier dargestellten Ausführungsbeispiel) eine lineare Bewegung sein. Im hier dargestellten Ausführungsbeispiel handelt es sich bei der Pumpbewegung allerdings um eine Schwenkbewegung. Die Schwenkbewegung im hier dargestellten Ausführungsbeispiel hat den Vorteil, daß das zweite Quetschelement 5 ohne besondere zusätzliche Maßnahmen lediglich durch seine geometrische Anordnung in Bewegungsrichtung "vor" der Quetschplatte 9 und näher zur Schwenkachse die Abquetschung des Schlauchs 2 früher durchführt als die Quetschplatte 9. Das zweite Quetschelement 5 steht also gegenüber der Quetschplatte 9 in Richtung auf die Widerlagerwand 3 vor.

Insbesondere bei einer linearen Bewegung als Pumpbewegung, jedoch auch bei einer Schwenkbewegung als Pumpbewegung kann es sich empfehlen, daß das zweite Quetschelement entgegen einer zum Abquetschen des Schlauches ausreichenden Rückstellkraft gegenüber der Quetschplatte zurückdrückbar ist. Das ist zwar mit etwas größerem technischen Aufwand verbunden, führt aber zu einer stärkeren Schonung des Schlauchs am zweiten Quetschelement.

Zuvor ist schon erläutert worden, daß ein besonderer Vorteil der erfindungsgemäßen Schlauchpumpe darin besteht, daß hier ein Antrieb 6 mit einer linearen Antriebsbewegung verwendet werden kann. Selbstverständlich ist es möglich, einen Antrieb zu verwenden, der eine rotierende Antriebsbewegung verursacht, da selbstverständlich aus einer rotierenden Antriebsbewegung jederzeit über einen Kurbeitrieb eine lineare Antriebsbewegung erzeugt werden kann. Eine lineare Antriebsbewegung hat allerdings für die Konstruktion eines Antriebs 6 kostenmäßig unter Umständen erhebliche Vorteile. Insbesondere gilt das dann, wenn der Antrieb 6 als Betätigungsmagnet 12 ausgeführt ist, wie das im hier dargestellten Ausführungsbeispiel der Fall ist. Ein Betätigungsmagnet besteht aus einem Magnetkörper 13 und einem Anker 14, über die die mechanische Kraftwirkung eines elektromagnetischen Feldes zur Ausübung einer bestimmten Längs- oder Drehbewegung ausgenutzt wird. Hauptarten von Betätigungsmagneten sind Hubmagneten, Drehmagneten und Schwingmagneten. Außerdem unterscheidet man zwischen gleichstrombetriebenen und wechselstrombetriebenen Betätigungsmagneten, die sich hinsichtlich des mechanischen Aufbaus und in den Schaltzeiten unterscheiden. Bei eingeschalteter Erregerwicklung am Magnetkörper 13 des Betätigungsmagneten 12 wird der Anker 14 in Richtung des stärker werdenden Magnetfeldes vom Magnetkörper 13 angezogen. Die dabei erzeugte Hubkraft ist die Magnetkraft, die unter Berücksichtigung der entsprechenden Komponente des Ankergewichts nach außen wirkt. Nach Ausschalten der Erregerwicklung verbleibt infolge der magnetischen Remanenz eine Klebekraft, so daß zur Rückführung des Ankers 14 in die Hubanfangslage eine zumeist von einer Rückstellfeder 15 aufgebrachte Rückstellkraft erforderlich ist. Die Antriebsfrequenz des Antriebs 6 wird bei Ausführung als Betätigungsmagnet 12 als Spielfrequenz bezeichnet (LUEGER "LEXIKON DER TECHNIK", Band 13, "LEXIKON DER FEINWERKTECHNIK", Seite 86, 87).

Im hier dargestellten Ausführungsbeispiel ist der Betätigungsmagnet 12 als Hubmagnet ausgeführt, was eine besonders preisgünstige und hinsichtlich der Kraftwirkung hier optimale Lösung darstellt. Die Quetschplatte 9 und das zweite Quetschelement 5 sind am Anker 14 des Betätigungsmagneten 12 angebracht.

Wie zuvor dargelegt worden ist, könnte der Anker 14 eine lineare Bewegung ausführen, im hier dargestellten Ausführungsbeispiel führt der Anker 14 allerdings eine Schwenkbewegung aus. Dazu gilt, daß der Anker 14 des Betätigungsmagneten 12 auslegerartig ausgeführt und um eine Schwenkachse 16 schwenkbar seitlich am Magnetkörper 13 gelagert ist. Dies ist aus der Rückansicht in Fig. 3 besonders deutlich zu erkennen.

Im hier dargestellten und insoweit bevorzugten Ausführungsbeispiel gilt schließlich, daß eine besondere Führung des Schlauchs 2 im Bereich des ersten Quetschelements 4 erfolgt, nämlich dadurch, daß an der Quetschplatte 9 nahe dem das erste Quetschelement 4 bildenden Ende am Rand und/oder auf der von der Widerlagerwand 3 abgewandten Seite eine Schlauchführung 17 angebracht und der Schlauch 2 zwischen der Schlauchführung 17 und der Quetschplatte 9 hindurchgeführt ist. Die Fig. 1 und 2 der Zeichnung zeigen im übrigen, daß im dort links liegenden Bereich des Pumpenkörpers 1 eine weitere Schlauchführung 18 für den Schlauch 2 vorgesehen ist, damit dieser nicht seitlich aus der Gesamtanordnung herausrutschen kann.

Insgesamt zeigt die Zeichnung eine erfindungsgemäße Schlauchpumpe, die äußerst einfach aufgebaut ist, insbesondere keinen Drehantrieb mehr benötigt, sondern mit einem einfachen Betätigungsmagneten als Antrieb auskommt und dadurch extrem kostengünstig ist. Im Vergleich mit bislang bekannten Schlauchpumpen sind die Kosten hier um 60 bis 80 % gesenkt.

## Patentansprüche

1. Schlauchpumpe, insbesondere für Dosiereinrichtungen in Wasseraufbereitungsanlagen, mit einem Pumpenkörper (1), einem geschlossen durch den Pumpenkörper (1) geführten, an einer Widerlagerwand (3) des Pumpenkörpers (1) anliegenden Schlauch (2) für das zu pumpende Medium, insbesondere eine Flüssigkeit, den Schlauch (2) an mindestens zwei Stellen abquetschenden Quetschelementen (4, 5) und einem Antrieb (6) zur Bewegung der Quetschelemente (4, 5), wobei durch Öffnen und Schließen der Quetschelemente (4, 5) in einer bestimmten Reihenfolge ein bestimmtes Volumen der Flüssigkeit förderbar ist und wobei der Schlauch (2) im wesentlichen ortsfest zwischen der Widerlagerwand (3) und einer Quetschplatte (9) liegt, dadurch gekennzeichnet, daß der Schlauch (2) um ein als erstes Quetschelement (4) dienendes Ende der Quetschplatte (9) mit einer Abknickung von ca. 180_{°} scharf herumgebogen und dadurch abgequetscht ist, daß am anderen Ende der Quetschplatte (9) der Widerlagerwand (3) gegenüber das zweite Quetschelement (5) angeordnet ist, daß die Quetschplatte (9) und das zweite Quetschelement (5) durch den Antrieb (6) zwischen einer ersten Pumpstellung (I) mit größerem Abstand von der Widerlagerwand (3) und einer zweiten Pumpstellung (11) mit kleinem Abstand von der Widerlagerwand (3) hin und her bewegbar sind, daß in der ersten Pumpstellung (I) der Schlauch (2) im wesentlichen entspannt ist und das zweite Quetschelement (5) den Schlauch (2) nicht abquetscht und daß auf dem Weg von der ersten Pumpstellung (I) in die zweite Pumpstellung (11) zunächst das zweite Quetschelement (5) und danach die Quetschplatte (9) den Schlauch gegen die Widerlagerwand (3) abquetscht.

2. Schlauchpumpe nach Anspruch 1, dadurch gekennzeichnet, daß dem ersten Quetschelement (4) ein drittes Quetschelement (10) nachgeordnet ist und das dritte Quetschelement (10), im Zusammenwirken mit einem Widerlager (11) in der ersten Pumpstellung (I) den Schlauch (2) abquetscht und in der zweiten Pumpstellung (11) den Schlauch (2) nicht abquetscht.

3. Schlauchpumpe nach Anspruch 1 oder 2, dadurch gekennzeichnet, daß die Pumpbewegung von Quetschplatte (9) und zweitem Quetschelement (5) eine lineare Bewegung ist.

4. Schlauchpumpe nach Anspruch 1 oder 2, dadurch gekennzeichnet, daß die Pumpbewegung von Quetschplatte (9) und zweitem Quetschelement (5) eine Schwenkbewegung ist.

5. Schlauchpumpe nach einem der Ansprüche 1 bis 4, dadurch gekennzeichnet, daß das zweite Quetschelement (5) gegenüber der Quetschplatte (9) in Richtung auf die Widerlagerwand (3) vorsteht.

6. Schlauchpumpe nach Anspruch 5, dadurch gekennzeichnet, daß das zweite Quetschelement (5) entgegen einer zum Abquetschen des Schlauches (2) ausreichenden Rückstellkraft gegenüber der Quetschpiatte (9) zurückdrückbar ist.

7. Schlauchpumpe nach einem der Ansprüche 1 bis 6, dadurch gekennzeichnet, daß der Antrieb (6) eine lineare Antriebsbewegung erzeugt.

8. Schlauchpumpe nach Anspruch 7, dadurch gekennzeichnet, daß der Antrieb (6) als Betätigungsmagnet (12), insbesondere als Hubmagnet, ausgeführt ist und die Quetschplatte (9) mit dem zweiten Quetschelement (5) am Anker (14) des Betätigungsmagneten (12) angebracht ist.

9. Schlauchpumpe nach Anspruch 4 in Verbindung mit Anspruch 8, dadurch gekennzeichnet, daß der Anker (14) des Betätigungsmagneten (12) auslegerartig ausgeführt und um eine Schwenkachse (16) schwenkbar seitlich am Magnetkörper (13) gelagert ist.

10. Schlauchpumpe nach einem der Ansprüche 1 bis 9, dadurch gekennzeichnet, daß an der Quetschplatte (9) nahe dem das erste Quetschelement (4) bildenden Ende am Rand und/oder auf der von der Widerlagerwand (3) abgewandten Seite eine Schlauchführung (17) angebracht und der Schlauch (2) zwischen der Schlauchführung (17) und der Quetschplatte (9) hindurchgeführt ist.

## Revendications

1. Pompe tubulaire, notamment pour des dispositifs de dosage dans des installations de traitement des eaux, comportant un corps de pompe (1), un tuyau fermé (2) guidé à travers le corps de pompe et appliqué contre une paroi de butée (3) du corps de pompe (1) et prévue pour le milieu à pomper, notamment un liquide, des éléments de pincement (4, 5) appliquant une action de pincement au moins en deux endroits, et un dispositif d'entraînement (6) servant à déplacer les éléments de pincement (4, 5), et dans lequel un volume déterminé du liquide peut être entraîné par ouverture et fermeture des éléments de pincement (4, 5) selon un séquence déterminée, et le tuyau (2) est situé, en étant sensiblement fixe, entre la paroi de butée (3) et une plaque de pincement (9), caractérisée en ce que le tuyau (2) est replié de façon serrée, conformément à un pliage à environ 180°, autour d'une extrémité, qui sert de premier élément de pincement (4), de la plaque (9) et de ce fait est pincé, qu'au niveau de l'autre extrémité de la plaque de pincement (9) la paroi de butée (3) est disposée en vis-à-vis du second élément de pincement (5), que la plaque de pincement (9) et le second élément de pincement (5) peuvent être déplacés en va-et-vient par le dispositif d'entraînement (6) entre une première position de pompage (I) située à une distance assez importante de la paroi de butée (3), et une seconde position de pompage (II) située à une faible distance de la paroi de butée (3), et que, dans la première position de pompage (I), le tuyau (2) est sensiblement détendu et le second élément de pincement (5) ne pince plus le tuyau (2), et que, sur la course de déplacement depuis la première position de pompage (I) vers la seconde position de pompage (II), tout d'abord le second élément de pincement (5), puis la plaque de pincement (9) compriment le tuyau contre la paroi de butée (3).

2. Pompe tubulaire selon la revendication 1, caractérisée en ce qu'un troisième élément de pincement (10) est située en aval du premier élément de pincement (4) et qu'en coopération avec une butée (11), le troisième élément de pincement (10) pince le tuyau (2), dans la première position de pompage (I) et ne pince pas le tuyau (2) dans la seconde position de pompage (II).

3. Pompe tubulaire selon la revendication 1 ou 2, caractérisée en ce que le mouvement de pompage produit par la plaque de pincement (9) et le second élément de pincement (5) est un déplacement linéaire.

4. Pompe tubulaire selon la revendication 1 ou 2, caractérisée en ce que le mouvement de pompage produit par la plaque de pincement (9) et le second élément de pincement (5) est un mouvement de pivotement.

5. Pompe tubulaire selon l'une quelconque des revendications 1 à 4, caractérisée en ce que le second élément de pincement (5) fait saillie par rapport à la plaque de pincement (9) en direction de la paroi de butée (3).

6. Pompe tubulaire selon la revendication 5, caractérisée en ce que le second élément de pincement (5) peut être repoussé à l'encontre d'une force de rappel suffisante pour pincer le tuyau (2), par rapport à la plaque die pincement (9).

7. Pompe tubulaire selon l'une quelconque des revendications 1 à 6, caractérisée en ce que le dispositif d'entraînement (6) produit un mouvement d'entraînement linéaire.

8. Pompe tubulaire selon la revendication 7, caractérisée en ce que le dispositif d'entraînement (6) est agencé sous la forme d'un aimant d'actionnement (12), notamment sous la forme d'un aimant de levage, et que la plaque de pincement (9) équipée du second élément de pincement (5) est montée sur l'armature (14) de l'aimant d'actionnement (12).

9. Pompe tubulaire selon la revendication 4, en liaison avec la revendication 8, caractérisée en ce que l'armature (14) de l'aimant d'actionnement (12) est agencée sous la forme d'un bras en console et est montée latéralemetn sur le corps (13) de l'aimant de manière à pouvoir pivoter autour d'un axe de pivotement (16).

10. Pompe tubulaire selon l'une quelconque des revendications 1 à 9, caractérisée en ce qu'un guide (17) pour le tuyau est disposé sur la plaque de pincement (9) à proximité de l'extrémité formant le premier élément de pincement (4), sur le bord et/ou sur le côté tourné à l'opposé de la paroi de butée (3), et que le tuyau (2) est guidé entre son guide (17) et la plaque de pincement (9).

## Claims

1. A hose pump, particularly for dosage equipments in water preparation plants, with a pump body

(1), a closed hose (2) for the medium to be pumped, particularly a fluid, led through the pump body (1) and lying against a buttress wall (3) thereof, squeezing units (4, 5) squeezing the hose at at least two places and a drive (6) to move the squeezing units (4, 5), in which by opening and closing squeezing units (4, 5) in a prescribed succession a definite volume of the fluid can be conveyed and in which the hose (2) lies essentially stationary between the buttress wall (3) and a squeezing plate (9), characterized in that the hose (2) is sharply bent with a bend of about 180_{°} around an end of squeezing plate (9) serving as the first squeezing unit (4), that at the other end of squezing plate (9) the buttress wall (3) is located opposite to the second squeezing unit (5), that the squeezing plate (9) and the second squeezing unit (5) can be moved to and for by the drive (6) between a first pumping position (I) with greater spacing from the buttress wall (3) and a second pumping position (II) with small spacing from the buttress wall (3), that in the first pumping position (I) the hose (2) is essentially relaxed and the second squeezing unit (5) does not squeeze it; and that on the way from the first pumping position (I) to the second pumping position (II) first of all the second squeezing unit (5) and subsequently the squeezing plate (9) squeezes the hose against the buttress wall (3).

2. A hose pump according to Claim 1, characterized in that a third squeezing unit (10) is inserted after the first squeezing unit (4), and the third squeezing unit (10) in association with a buttress (11) squeezes hose (2) in the first pumping position (I) and does not squeeze it in the second pumping position (II).

3. A hose pump according to Claim 1 or 2, characterized in that the pumping movement of squeezing plate (9) and second squeezing unit (5) is a linear movement.

4. A hose pump according to Claim 1 or 2, characterized in that the pumping movement of squeezing plate (9) and second squeezing unit (5) is a swivelling movement.

5. A hose pump according to one of Claims 1 to 4, characterized in that the second squeezing unit (5) protrudes relatively to the squeezing plate (9) in the direction of the buttress wall (3).

6. A hose pump according to Claim 5, characterized in that the second squeezing unit (5) can be pushed back relatively to the squeezing plate (9) against a restoring force that is adequate to squeeze the hose (2).

7. A hose pump according to one of Claims 1 to 6, characterized in that the drive (6) produces a linear drive movement.

8. A hose pump according to Claim 7, characterized in that the drive (6) is constructed as an actuation magnet (12), particularly as a pulling magnet, and the squeezing plate (9) with the second squeezing unit (5) is mounted on the armature (14) of the actuation magnet (12).

9. A hose pump according to Claim 4 in conjunction with Claim 8, characterized in that the armature (14) of the actuation magnet (12) is constructed like a boom and is swivellably laterally pivoted about a swivel axis (16) on the magnet body (13).

10. A hose pump according to one of Claims 1 to 9, characterized in that a hose guide (17) is mounted on the squeezing plate (9), near to that end which forms the first squeezing unit (4), at the edge of and/or on the side facing away from the buttress wall (3), and the hose (2) is passed through between the hose guide (17) and the squeezing plate (9).
